# EUROPÄISCHE PATENTANMELDUNG

(11) **EP 4 606 571 A1**
(43) Veröffentlichungstag der Anmeldung: **27.08.2025**
(21) Anmeldenummer: 24158768.2
(22) Anmeldetag: 21.02.2024
(51) Int. Cl.: B41F 23/00, B41F 23/04, D21F 5/18, F26B 3/28

(54) **VORRICHTUNG ZUM BEAUFSCHLAGEN EINES BEDRUCKSTOFFS MIT BLASLUFT**

(71) Anmelder: Heidelberger Druckmaschinen AG, 69115 Heidelberg (DE)
(72) Erfinder: Hachmann, Peter, 69469 Weinheim-Hohensachsen (DE); Pitz, Heiner, 69469 Weinheim (DE); Schmidt, Pia, 68519 Viernheim (DE)

(57) **Zusammenfassung**

Eine erfindungsgemäße Vorrichtung zum Beaufschlagen eines Bedruckstoffs mit Blasluft, z.B. ein Trockner und insbesondere ein Heißlufttrockner, mit einer Anordnung (11) einer Vielzahl von auf den Bedruckstoff (1) ausgerichteten Runddüsen (10), zeichnet sich dadurch aus, dass die Runddüsen (10) in Strömungsrichtung (14) der Blasluft (8) aufeinander folgend jeweils einen ersten, einen zweiten und einen dritten Längsabschnitt (23, 24, 25) aufweisen, wobei der Innendurchmesser D1 des ersten Längsabschnitts (23) größer als der Innendurchmesser D3 des dritten Längsabschnitts (25) ist und wobei der Innendurchmesser D2 des zweiten Längsabschnitts (24) sich in Strömungsrichtung (14) von D1 nach D3 verjüngt. Die Erfindung ermöglicht es in vorteilhafter Weise, Blasluft, insbesondere Heißluft, mit ausreichend hoher Geschwindigkeit auf die zu trocknenden Bogen zu richten. Die Erfindung kommt z.B. in Offsetdruck- oder Digitaldruckmaschinen zum Einsatz.

## Beschreibung

### Erfindung

Die Erfindung betrifft eine Vorrichtung zum Beaufschlagen eines Bedruckstoffs mit Blasluft mit den Merkmalen des Oberbegriffs von Anspruch 1.

### Gebiet der Technik

Die Erfindung liegt auf dem technischen Gebiet der grafischen Industrie und dort insbesondere im Bereich des Heißlufttrocknens von - bevorzugt wasserbasierten - Druckfluiden wie Farbe, Lack, Grundierung und/oder flüssiger Tinte auf bogen-, bahn-, folien- oder etikettenförmigen Bedruckstoffen, bevorzugt aus Papier, Karton, Pappe, Kunststoff, Metall oder Verbundmaterial.

### Stand der Technik

Es sind vielfältige Trockner zum Trocknen mit Blasluft, insbesondere mit Heißluft bekannt, z.B. in bogenverarbeitenden Offsetdruckmaschine.

Die DE10118757A1 offenbart eine Druckmaschine mit wenigstens einem Trocknereinschub zum Trocknen von Bedruckstoff mit Heißluft. Im eingeschobenen Zustand ist der Trockner mit einer Blaseinrichtung verbunden und wird von dieser mit Blasluft versorgt.

Die DE102005010992B4 offenbart eine Bogendruckmaschine mit einem Heißlufttrockner mit einer Vielzahl von Luftdüsen, welche an einer Düsenplatte angeordnet sind. Die Düsen werden über eine Kammer mit Luft versorgt. Die Luftdüsen sind als Düsenrohre bzw. Runddüsen ausgebildet. Die DE102006030371A1 zeigt Ähnliches, wobei die Düsenrohre verschiedene Volumenströme erzeugen, z.B. mittels unterschiedlicher Düsendurchmesser.

Die US4854052 offenbart einen Trockner mit einer Düse, welche sich zur Düsenaustrittsöffnung hin verjüngt.

Die noch unveröffentlichte europäische Patentanmeldung Nummer 23157023.5-1014 offenbart einen Trockner zum Trocknen eines mit Fluid beaufschlagten Bedruckstoffs, mit einer Anordnung einer Vielzahl von parallel ausgerichteten Runddüsen und mit einer Blasluftversorgung, wobei jede Runddüse ein Rohr aufweist, aus welchem erwärmte Blasluft auf den Bedruckstoff gerichtet ausströmt, wobei das Rohr im Innern mittels wenigstens einer Trennwand in wenigstens zwei konzentrische Bereiche unterteilt ist und wobei wenigstens einer der Bereiche mit der Blasluftversorgung verbunden ist.

Beim Trocknen von Bedruckstoff kann trotz aller bekannten Maßnahmen weiterhin das Problem bestehen, dass die vorhandenen Trockner samt deren Runddüsen die Blasluft mit einer zu geringen Geschwindigkeit auf den zu trocknenden Bedruckstoff auftreffen lassen und dass das Trockenergebnis darunter leidet. Dies kann insbesondere dann vorkommen, wenn - z.B. aufgrund vorhandener Bogengreifer - der Abstand zum Bedruckstoff groß sein muss. Der Wärme- und Stoffübergangskoeffizient kann dann je nach Konstellation zu gering für eine ausreichende Trocknung sein. Eine naheliegende, aber teure und daher nicht bevorzugte Lösung könnte dahin gehen, stärkere Gebläse vorzusehen.

### Technische Aufgabe

Es ist daher eine Aufgabe der vorliegenden Erfindung, eine Verbesserung gegenüber dem Stand der Technik zu schaffen, welche es insbesondere ermöglicht, Blasluft, insbesondere Heißluft, mit ausreichend hoher Geschwindigkeit auf die zu trocknenden Bogen zu richten. Diese Lösung sollte vorzugsweise einfach umzusetzen sein und wenig Kosten verursachen. Auch ein einfaches Nachrüsten bereits installierter Vorrichtungen sollte möglich sein.

### Erfindungsgemäße Lösung der Aufgabe

Diese Aufgabe wird erfindungsgemäß durch eine Vorrichtung nach Anspruch 1 gelöst.

Vorteilhafte und daher bevorzugte Weiterbildungen der Erfindung ergeben sich aus den Unteransprüchen sowie aus der Beschreibung und den Zeichnungen.

Eine erfindungsgemäße Vorrichtung zum Beaufschlagen eines Bedruckstoffs mit Blasluft, z.B. ein Trockner und insbesondere ein Heißlufttrockner, mit einer Anordnung einer Vielzahl von auf den Bedruckstoff ausgerichteten Runddüsen, zeichnet sich dadurch aus, dass die Runddüsen in Strömungsrichtung der Blasluft aufeinander folgend jeweils einen ersten, einen zweiten und einen dritten Längsabschnitt aufweisen, wobei der Innendurchmesser D1 des ersten Längsabschnitts größer als der Innendurchmesser D3 des dritten Längsabschnitts ist und wobei der Innendurchmesser D2 des zweiten Längsabschnitts sich in Strömungsrichtung von D1 nach D3 verjüngt.

### Vorteilhafte Ausbildungen und Wirkungen der Erfindung

Die Erfindung ermöglicht es in vorteilhafter Weise, Blasluft, insbesondere Heißluft, mit ausreichend hoher Geschwindigkeit auf die zu trocknenden Bogen zu richten. Die erfindungsgemäße Lösung ist zudem in vorteilhafter Weise einfach umzusetzen und verursacht nur geringe Kosten. Die Erfindung erlaubt in vorteilhafter Weise eine energiesparende und somit effiziente Trocknung, insbesondere beim Verarbeiten von wasserbasierten Druckfluiden. Zudem erlaubt die Erfindung in einer ihrer Weiterbildungen ein einfaches Nachrüsten. Die Erfindung kommt z.B. in Offsetdruckmaschinen oder Digitaldruckmaschinen zum Einsatz.

Die Trocknung ist bekanntermaßen am besten, wenn die Luft mit hohem Aufprall auf das Substrat (den Bedruckstoff) auftrifft, weil in diesem Fall die an der Substratoberfläche sich ausbildende laminare Grenzschicht am besten von der Blasluft "durchstoßen" wird und somit Wärmeübergangskoeffizient und Stoffübergangskoeffizient am besten sind.

Versuche im Vorfeld der Erfindung zeigten Folgendes: Der aus den herkömmlichen Runddüsen jeweils austretende Freistrahl wird nach seinem Austritt stark abgebremst; er wechselwirkt mit der Umgebungsluft umso weniger, je weniger turbulent die Luft im Rohr ist. Eine verringerte Wechselwirkung lässt den Freistahl mit höherer Geschwindigkeit auf den Bedruckstoff auftreffen. Sogenannte Laminardüsen (wie in der noch unveröffentlichten europäischen Patentanmeldung Nummer 23157023.5-1014 angemeldet) wurden als vorteilhaft erkannt; diese erzeugen einen weitgehend laminaren Luftstrahl. Infolge fortgesetzter Versuche und der dabei gewonnenen Kenntnisse wurden die Runddüsen weiter umgestaltet, getestet und letztlich erfindungsgemäß optimiert.

Der Wärme- und Stoffübergangskoeffizient kann durch die erfindungsgemäße Unterteilung verbessert, also erhöht werden, wodurch eine vorteilhafte Energieeinsparung erreicht werden kann. Die Wechselwirkung des Freistrahles mit der Umgebungsluft wird so in vorteilhafter Weise reduziert. Störende Turbulenzen können verhindert werden. Im zentralen Bereich des Freistrahls kann eine ausreichend hohe Geschwindigkeit erzeugt und aufrechterhalten werden.

Die Erfindung erlaubt eine widerstandsarme Verjüngung des Durchmessers innerhalb einer (z.B. Heißluft-) Runddüse und dadurch eine Verringerung der austretenden (z.B. Heiß-) Luftmenge (und damit der benötigten Energie zur Heißluft-Erzeugung) aus einer mit der Düse verbundenen und bevorzugt mit Überdruck beaufschlagten (z.B. Heiß-) Luftkammer, bei gleichzeitiger Erhöhung der Ausblasgeschwindigkeit der Luft, sodass der Luftprall auf den Bedruckstoff und somit die Wirksamkeit, z.B. zur Trocknung von Dispersionslack, auf hohem Niveau erhalten bleibt. Somit ergibt sich der große Vorteil, dass die Energieeffizienz der Vorrichtung und z.B. der Druckmaschine, in welcher die Vorrichtung zum Einsatz kommt, erheblich verbessert werden kann.

### Weiterbildungen der Erfindung

Im Folgenden werden bevorzugte Weiterbildungen der Erfindung als Vorrichtung (kurz: Weiterbildungen) beschrieben. Diese können - wo es sich nicht technisch ausschließt - auch untereinander kombiniert werden.

Eine Weiterbildung kann sich dadurch auszeichnen, dass sich der Innendurchmesser D2 entlang der Verjüngung stufenlos verringert. Eine Weiterbildung kann sich dadurch auszeichnen, dass die Verjüngung eine Schräge umfasst. Eine andere Weiterbildung kann sich dadurch auszeichnen, dass die Verjüngung eine Kurve umfasst. Eine Weiterbildung kann sich dadurch auszeichnen, dass mehrere Verjüngungen vorhanden sind, bevorzugt nacheinander (mit oder ohne Abstand zueinander) in Strömungsrichtung. An der/den Verjüngung/-en kommt es in vorteilhafter Weise zu einer Beschleunigung der Blasluft in Strömungsrichtung.

Eine Weiterbildung kann sich dadurch auszeichnen, dass für die Innendurchmesser gilt: D1 > 1,2*D3 oder D1 > 1,3* D3 oder D1 > 1,4*D3 oder D1 > 1,5*D3.

Eine Weiterbildung kann sich dadurch auszeichnen, dass der erste Längsabschnitt eine Länge L1, der zweite Längsabschnitt eine Länge L2 und der dritte Längsabschnitt eine Länge L3 aufweisen.

Eine Weiterbildung kann sich dadurch auszeichnen, dass der zweite Längsabschnitt eine Verjüngung der Runddüse der Breite 2*B bewirkt. Eine Weiterbildung kann sich dadurch auszeichnen, dass Folgendes gilt: L2 ≥ B.

Eine Weiterbildung kann sich dadurch auszeichnen, dass Folgendes gilt: L3 ≥ 3* D3 oder L3 ≥ 4* D3 oder L3 ≥ 5* D3. Eine Weiterbildung kann sich dadurch auszeichnen, dass Folgendes gilt: L3 > 2*L1 oder L3 > 3*L1 oder L3 > 4*L1.

Eine Weiterbildung kann sich dadurch auszeichnen, dass die Anordnung eine ebene Anordnung ist. Eine Weiterbildung kann sich dadurch auszeichnen, dass die Runddüsen parallel zueinander ausgerichtet sind.

Eine Weiterbildung kann sich dadurch auszeichnen, dass die Runddüse ein Rohr umfasst und dass die Verjüngung am Rohr ausgebildet ist. Eine andere Weiterbildung kann sich dadurch auszeichnen, dass die Runddüse ein Rohr und einen Einsatz im Rohr umfasst und dass die Verjüngung am Einsatz ausgebildet ist.

Eine Weiterbildung kann sich dadurch auszeichnen, dass der jeweilige Querschnitt der Runddüsen im ersten, zweiten und dritten Längsabschnitt einen Kreisring bildet.

Eine Weiterbildung kann sich dadurch auszeichnen, dass die Blasluft temperiert ist. Eine bevorzugte Weiterbildung kann sich dadurch auszeichnen, dass die Blasluft erwärmt ist.

Eine Weiterbildung kann sich dadurch auszeichnen, dass die Runddüsen in Reihen angeordnet sind. Eine Weiterbildung kann sich dadurch auszeichnen, dass die Runddüsen in einem aus Reihen erzeugten zweidimensionalen Feld angeordnet sind. Eine Weiterbildung kann sich dadurch auszeichnen, dass das Feld ein ebenes Feld ist; bei einem gekrümmten Transportweg des Bedruckstoffs kann auch ein entsprechend gekrümmtes Feld vorgesehen sein. Erfindungsgemäß unterteilte Runddüsen lassen sich näher zueinander beabstandet im Feld anordnen als nicht unterteilte Runddüsen. Der Wärme- und Stoffübergangskoeffizient kann auf diese Weise weiter verbessert, also erhöht werden.

Eine Weiterbildung kann sich dadurch auszeichnen, dass der Trockner eine Kammer umfasst und dass Blasluft durch die Kammer zu den Runddüsen geführt wird. Die Kammer kann unterteilt sein, zum Beispiel in einen Einlassbereich und einen Auslassbereich für Blasluft.

Eine Weiterbildung kann sich dadurch auszeichnen, dass das Fluid eine Druckfarbe, ein Lack oder eine Tinte ist. Eine Weiterbildung kann sich dadurch auszeichnen, dass das Fluid lösemittelbasiert ist. Eine Weiterbildung kann sich dadurch auszeichnen, dass das Fluid wasserbasiert ist. Eine Weiterbildung kann sich dadurch auszeichnen, dass die Blasluft Heißluft ist.

Die in den obigen Abschnitten Technisches Gebiet, Erfindung und Weiterbildungen sowie im folgenden Abschnitt Ausführungsbeispiele offenbarten Merkmale und Merkmalskombinationen stellen - in beliebiger Kombination miteinander - weitere vorteilhafte Weiterbildungen der Erfindung dar.

### Ausführungsbeispiele zur Erfindung und Figuren

Die Figuren 1 bis 4 zeigen bevorzugte Ausführungsbeispiele der Erfindung und der Weiterbildungen. Einander entsprechende Merkmale sind in den Figuren mit denselben Bezugszeichen versehen. Sich in den Figuren wiederholende Bezugszeichen wurden der Übersichtlichkeit teils weggelassen.

Figur 1 zeigt schematisch eine Druckmaschine mit einer erfindungsgemäßen Vorrichtung mit Runddüsen, insbesondere ein Trockner oder Trocknereinschub.

Ein Bedruckstoff 1, bevorzugt ein Bogen aus Papier, Karton oder Folie, wird in eine Transportrichtung 1a transportiert. Hierbei kommen Transportgreifer 1b zum Einsatz. Während des Transports wird der Bedruckstoff mit einem Fluid 2 beaufschlagt, bevorzugt mit einer Druckfarbe, einem Lack oder einer Tinte. Die Druckmaschine 3 umfasst bevorzugt einen Anleger 3a und einen Ausleger 3b für Bogen aus Bedruckstoff 1. Die Druckmaschine 3 umfasst Druckwerke 4 zum Beaufschlagen mit Fluid 2, bevorzugt wenigstens vier Druckwerke 4a bis 4d für den Druck mit den vier Farben CMYK. Druckmaschine kann zusätzlich ein oder mehrere Lackwerke umfassen. Die Druckmaschine 3 ist bevorzugt eine bogenverarbeitende Offsetdruckmaschine in herkömmlicher Bauweise, d.h. der Transport des Bedruckstoffs 1 erfolgt entlang der Druckwerke 4 mittels Greifern 1b an Zylindern und im Ausleger 3b mittels Greifern an Ketten mit Querträgern.

Die Druckmaschine 3 umfasst eine Vorrichtung 5, insbesondere einen Trockner 5 oder einen Trocknereinschub 5, mit einer Kammer 6, welche mit einer Blasluftversorgung 7 verbunden ist. Die Vorrichtung 5 kann als ein mit der Blasluftversorgung 7 verbindbarer Trocknereinschub ausgebildet sein. Die Kammer 6 kann in herkömmlicher Weise unterteilt sein. Die Blasluftversorgung stellt Blasluft 8, bevorzugt Heißluft, zur Verfügung und umfasst hierzu wenigstens ein Gebläse. An der Kammer 6 sind mehrere Runddüsen 10 (Blasluftdüsen) angeordnet, durch welche die Blasluft 8 auf den Bedruckstoff 1 - bevorzugt senkrecht - gerichtet austritt. Die Runddüsen 10 weisen einen Abstand 10a zum zu trocknenden Bedruckstoff 1 auf. Dieser Abstand ist mindestens so groß zu wählen, dass eine Kollision der Greifer 1b mit den Runddüsen 10 vermieden wird. Die Blasluft 8 verlässt die Runddüsen 10 im Wesentlichen in eine Strömungsrichtung 14.

Figur 2 zeigt eine Perspektivansicht einer erfindungsgemäßen Vorrichtung mit Runddüsen, insbesondere ein Trockner oder Trocknereinschube.

Es ist erkennbar, dass die Vorrichtung 5 an ihrer - dem zu trocknenden Bedruckstoff 1 zugewandten - Unterseite, eine Anordnung 11 von Runddüsen 10 zum Ausstoßen von Blasluft 8 aufweist. Dabei sind die Runddüsen bevorzugt regelmäßig in mehreren Reihen 12 bzw. insgesamt in einem Feld 13 angeordnet. Die Runddüsen 10 sind als Rohre 20 ausgebildet, welche an einem Blech (oder mehreren, bevorzugt parallelen Blechen) an der Trockner-Unterseite befestigt sein können. Die Rohre können das Blech durchdringen.

Figur 3 zeigt eine Schnittansicht eines bevorzugten Ausführungsbeispiels einer Runddüse einer erfindungsgemäßen Vorrichtung. Die Runddüse 10 umfasst ein Rohr 20 mit einem (neben dem Rohr dargestellten) bevorzugt kreisringförmigen Querschnitt 22; dessen Innendurchmesser ist in Strömungsrichtung 14 wenigstens in einem Längsabschnitt veränderlich, d.h. abnehmend. Das Rohr 20 ist bevorzugt aus Metall gefertigt. Die Runddüse 10 weist einen Einlass 29a und einen gegenüberliegenden Auslass 29b für die Blasluft 8 auf. Im Bereich des Einlasses 29a ist am Rohr 20 ein Flansch 20a ausgebildet, der zur Montage des Rohres 20 an einer Wand der Kammer 6 dient.

Zwischen Einlass 29a und Auslass 29b umfasst die Runddüse 10 in Strömungsrichtung 14 einen ersten Längsabschnitt 23, einen folgenden zweiten Längsabschnitt 24 und einen weiter folgenden dritten Längsabschnitt 25. Die Längsabschnitt können - wie beispielhaft dargestellt - unterschiedliche Längen L1, L2 und L3 aufweisen, wobei bevorzugt gilt: L3>L1>L2.

Der zweite Längsabschnitt ist als eine Verjüngung 26 ausgebildet, d.h. der Innendurchmesser verringert sich im Bereich des zweiten Längsabschnitts 24 um 2*B. Die Innenwand im Bereich des zweiten Längsabschnitts 24 ist dabei (im Schnitt) als eine Schräge 27 ausgebildet; alternativ kann statt der (neben dem Rohr nochmals dargestellten) Schräge 27 auch eine Kurve 28 verwirklicht sein. Die Längsabschnitte können - wie beispielhaft dargestellt - Innendurchmesser D1, D2 und D3 aufweisen, wobei gilt: D3<D2<D1 (mit veränderlichem D2).

Figur 4 zeigt eine Schnittansicht eines weiteren bevorzugten Ausführungsbeispiels einer Runddüse einer erfindungsgemäßen Vorrichtung. Hier ist die Verjüngung 26 nicht am Rohr 20, sondern an einem Einsatz 21 im Rohr 20 ausgebildet. Der Einsatz 21 kann "von unten", d.h. durch den Auslass 29b, in das Rohr 20 und bis zu einem als Anschlag ausgebildeten Rand 21 des Einsatzes 12 eingeschoben werden. Der Einsatz 21 kann aus Metall gefertigt sein und kann in das Rohr 20 eingeschweißt werden. Das Rohr 20 zusammen mit dem eingesetzten Einsatz 21 weist die Längsabschnitte L1, L2 und L3 und die Innendurchmesser D1, D2 und D3 (vergleichbar zur Ausführungsform der Figur 3) auf.

Nachfolgend einige konkrete Angaben für eine beispielhafte Umsetzung:
- Düsen-Innendurchmesser: Verjüngung von etwa 16 auf etwa 12 mm;
- Abstand der Düsen geeignet für einen Arbeitsabstand von ca. 80 mm (gemäß VDI-Wärmeatlas);
- Die Länge der verjüngten Seite der Düse auf der Austrittseite der Luft (L3) ist 3- bis 5-mal so groß, wie deren Durchmesser D3, damit die Luft möglichst laminar und damit "weitreichend" ausströmt;
- Druck in der Kammer 6 zwischen 1 und 50 mbar, bevorzugt zwischen 5 und15 mbar;
- Winkel α der Schräge 27 zwischen 18 und 22°, bevorzugt etwa 20°; und
- L2 etwa 5 mm, B etwa 2 mm.

### Bezugszeichenliste

- 1: Bedruckstoff, z.B. Papier
- 1a: Transportrichtung
- 1b: Transportgreifer
- 2: Fluid, z.B. Druckfarbe oder Tinte
- 3: Druckmaschine
- 3a: Anleger
- 3b: Ausleger
- 4: Druckwerke
- 4a-d: Druckwerke
- 5: Vorrichtung, insbesondere Trockner
- 6: Kammer
- 7: Blasluftversorgung
- 8: Blasluft
- 9: Mantelstrom
- 10: Runddüse/-n
- 10a: Abstand
- 11: Anordnung
- 12: (Eindimensionale )Reihen
- 13: (Zweidimensionales) Feld
- 14: Strömungsrichtung
- 20: Rohr
- 20a: Flansch
- 21: Einsatz
- 21a: Rand
- 22: Querschnitt, Kreisring
- 23: erster Längsabschnitt
- 24: zweiter Längsabschnitt
- 25: dritter Längsabschnitt
- 26: Verjüngung
- 27: Schräge
- 28: Kurve
- 29a: Einlass
- 29b: Auslass
- D1: Innendurchmesser erster Längsabschnitt
- D2: Innendurchmesser zweiter Längsabschnitt
- D3: Innendurchmesser dritter Längsabschnitt
- L1: Länge erster Längsabschnitt
- L2: Länge zweiter Längsabschnitt
- L3: Länge dritter Längsabschnitt
- B: Breite
- α: Winkel

## Patentansprüche

1. Vorrichtung zum Beaufschlagen eines Bedruckstoffs mit Blasluft, mit einer Anordnung (11) einer Vielzahl von auf den Bedruckstoff (1) ausgerichteten Runddüsen (10),
**dadurch gekennzeichnet,**
**dass** die Runddüsen (10) in Strömungsrichtung (14) der Blasluft (8) aufeinander folgend jeweils einen ersten, einen zweiten und einen dritten Längsabschnitt (23, 24, 25) aufweisen, wobei der Innendurchmesser D1 des ersten Längsabschnitts (23) größer als der Innendurchmesser D3 des dritten Längsabschnitts (25) ist und wobei der Innendurchmesser D2 des zweiten Längsabschnitts (24) sich in Strömungsrichtung (14) von D1 nach D3 verjüngt.

2. Vorrichtung nach Anspruch 1,
**dadurch gekennzeichnet,**
**dass** sich der Innendurchmesser D2 entlang der Verjüngung (26) stufenlos verringert.

3. Vorrichtung nach einem der vorhergehenden Ansprüche,
**dadurch gekennzeichnet,**
**dass** die Verjüngung (26) eine Schräge (27) umfasst.

4. Vorrichtung nach einem der vorhergehenden Ansprüche,
**dadurch gekennzeichnet,**
**dass** die Verjüngung (26) eine Kurve (28) umfasst.

5. Vorrichtung nach einem der vorhergehenden Ansprüche,
**dadurch gekennzeichnet,**
**dass** gilt: D1 > 1,2*D3 oder D1 > 1,3* D3 oder D1 > 1,4*D3 oder D1 > 1,5*D3.

6. Vorrichtung nach einem der vorhergehenden Ansprüche,
**dadurch gekennzeichnet,**
**dass** der erste Längsabschnitt (23) eine Länge L1, der zweite Längsabschnitt (24) eine Länge L2 und der dritte Längsabschnitt (25) eine Länge L3 aufweisen.

7. Vorrichtung nach einem der vorhergehenden Ansprüche 1,
**dadurch gekennzeichnet,**
**dass** der zweite Längsabschnitt (24) eine Verjüngung der Runddüse (10) der Breite 2*B bewirkt.

8. Vorrichtung nach Anspruch 7,
**dadurch gekennzeichnet,**
**dass** gilt: L2 ≥ B.

9. Vorrichtung nach einem der vorhergehenden Ansprüche 6 bis 8,
**dadurch gekennzeichnet,**
**dass** gilt: L3 ≥ 3* D3 oder L3 ≥ 4* D3 oder L3 ≥ 5* D3.

10. Vorrichtung nach einem der vorhergehenden Ansprüche 6 bis 9,
**dadurch gekennzeichnet,**
**dass** gilt: L3 > 2*L1 oder L3 > 3*L1 oder L3 > 4*L1.

11. Vorrichtung nach einem der vorhergehenden Ansprüche,
**dadurch gekennzeichnet,**
**dass** die Runddüse (10) ein Rohr (20) umfasst und dass die Verjüngung (26) am Rohr (20) ausgebildet ist.

12. Vorrichtung nach einem der vorhergehenden Ansprüche 1 bis 10,
**dadurch gekennzeichnet,**
**dass** die Runddüse (10) ein Rohr (20) und einen Einsatz (21) im Rohr (10) umfasst und dass die Verjüngung (26) am Einsatz (21) ausgebildet ist.

13. Vorrichtung nach einem der vorhergehenden Ansprüche,
**dadurch gekennzeichnet,**
**dass** der jeweilige Querschnitt (22) der Runddüsen (10) im ersten, zweiten und dritten Längsabschnitt (23, 24, 25) einen Kreisring (22) bildet.
